# EUROPÄISCHE PATENTSCHRIFT

(11) **EP 2 924 380 B1**
(45) Veröffentlichungstag und Bekanntmachung des Hinweises auf die Patenterteilung: **07.12.2016**
(21) Anmeldenummer: 14162383.5
(22) Anmeldetag: 28.03.2014
(51) Int. Cl.: F26B 21/04, F26B 23/02

(54) **Zusatzbrenner**
Auxiliary burner
Brûleur supplémentaire

(43) Veröffentlichungstag der Anmeldung: 30.09.2015
(73) Patentinhaber: Schindler, Sabine, 41372 Niederkrüchten (DE); Heckmann, Norbert, 41366 Schwalmtal (DE)
(72) Erfinder: Schindler, Sabine, 41372 Niederkrüchten (DE); Heckmann, Norbert, 41366 Schwalmtal (DE)
(74) Vertreter: Jabbusch, Matthias

(56) Entgegenhaltungen:
- EP-A1- 2 295 909
- DE-A1- 19 735 322
- DE-A1-102010 001 234

## Beschreibung

Die Erfindung betrifft eine Vorrichtung zur effizienten Nutzung der Heißluft-Ströme in einem Trockner-System für Trocknungsgüter, insbesondere für eine Fahrzeug-Lackieranlage, dessen Abluft in einer thermischen Nachverbrennungsanlage erhitzt wird und als Reingas Umluftrekuperatoren und wenigstens einem Frischluftrekuperator zuführbar ist.
In Trocknern für Lackierereien, insbesondere Fahrzeug-Lackierereien, werden nach dem Stand der Technik die frisch lackierten Trocknungsgüter, zum Beispiel Karrossen, zumeist auf einem Tragrahmen (SKID) in den Trockner gefahren, wobei sich die organischen Lösungsmittel in dem frischen Lack der Trocknungsgüter befinden. Nach dem Aufheizen in der Aufheizzone des Trockners gelangen zum Beispiel die Karrossen in die Haltezone des Trockners bei etwa 140 °C - 180 °C. Danach verlassen die Karrossen den Trockner.

Die bei dem Trocknungsvorgang freigesetzten, gasförmigen, organischen Stoffe werden abgesaugt und als Abluft (Roh-Gas) einer thermischen Nachverbrennungsanlage (TNV) zur oxidativen Umsetzung der organischen Substanzen in die nicht toxischen Verbindungen Kohlendioxid und Wasserdampf zugeführt. Vor Eintritt in die thermische Nachverbrennungsanlage wird die Abluft regelmäßig in einem Abluftrekuperator vorgewärmt. Das Reingas aus der Nachverbrennungsanlage kühlt sich zunächst in dem Abluftrekuperator ab und wird anschließend genutzt, um den Trockner zu beheizen. Dies geschieht in der Weise, dass das Reingas weiter durch Umluftrekuperatoren geführt wird, welche die dem Trockner entnommene Umluft wieder aufheizen, worauf die Umluft wieder in den Trockner zurückgeführt wird. Schließlich kann das Reingas noch durch einen Frischluftrekuperator geführt werden, um die dem Trockner zuzuführende Frischluft aufzuheizen.

Dieses auch aus der DE 197 35 322 A1 bekannte Trocknungsverfahren ist aufgrund der steigenden Primärenergiepreise nicht mehr effizient genug. Der verfahrenstechnische Wärmebedarf für den Trockner und der reale Primärenergieverbrauch liegen nicht im Gleichgewicht, weil die projektierte Reingastemperatur von 160 °C - 180 °C nicht der realen Reingastemperatur entspricht. Erfahrungen haben gezeigt, dass die Reingastemperaturen meist zwischen 280 °C - 320 °C liegen.

Daher wird angestrebt, die thermische Nachverbrennungsanlage nicht in Volllast, sondern in Teillast zu betreiben.

Der Erfindung liegt die Aufgabe zugrunde, eine Vorrichtung zur Energieeinsparung bei Trocknungsanlagen zu schaffen.

Die Aufgabe ist erfindungsgemäß dadurch gelöst, dass die Vorrichtung zumindest eine Zusatzwärmequelle für das Reingas aufweist sowie ein Umluftsystem mit zumindest einer parallel zur Reingasleitung geführten Rückführleitung, die an die Reingasleitung im Bereich des letzten Umluftrekuperators und im Bereich der Zusatzwärmequelle angeschlossen ist.

Mit der Zusatzwärmequelle kann das Reingas zusätzlich erwärmt werden. Dadurch ist es nun doch möglich, die eigentliche thermische Nachverbrennung zurückzufahren. Bemessungsgröße ist die ausreichende oxidative Umsetzung der Substanzen bei Volllastbetrieb.

Mit der Zusatzwärmequelle kann eine Regelung der Temperaturen der geführten Gasströme erfolgen. Nicht mehr notwendig ist eine Regulierung über Volumenströme. Die Volumenströme können vielmehr konstant eingestellt werden, dabei ist es auch möglich, Volumenströme zu beschleunigen. Mit einem größeren Volumenstrom und einer im Gegensatz niedrigen Temperatur ist die gleiche Wärmemenge transportierbar.

Das Regulieren der Temperatur ist einfacher als das Regulieren von Volumenströmen. Die Zusatzwärmequelle kann aus dem Prozess heraus gesteuert werden, so dass sie nur so viel zusätzliche Wärmeenergie einbringt, wie für den Prozess benötigt wird.

Nach der Erfindung ist ein Umluftsystem vorgesehen. Dieses hat zumindest eine Rückführleitung parallel zur Reingasleitung, wobei Rückführleitung und Reingasleitung über Anschlüsse im Bereich der Zusatzwärmequelle und vor dem letzten Umluftrekuperator verknüpft sind. Reingas kann vor dem letzten Umluftrekuperator aus der Reingasleitung abgezweigt werden und über die Rückführleitung in den Bereich der Zusatzwärmequelle geführt werden. Dazu ist in der Rückführleitung vorzugsweise ein Ventilator enthalten, insbesondere für Umrüst- und Wartungszwecke kann die Rückführleitung auch durch ein Verschlusselement verschlossen sein.

Nach der Erfindung ist vorgesehen, dass Reingas aus einem Bereich vor dem letzten Umluftrekuperator entnommen und in den Bereich der Zusatzwärmequelle zurückgeführt wird. Normalerweise wird das durch die Reingasleitung geführte Reingas nach Passieren der Rekuperatoren komplett über einen Schornstein abgeführt. Stetig wird ein fester Volumenstrom über den Schornstein, sowie ein fester Volumenstrom als Umluft gefahren. Bemessungsgröße über den Schornstein = Abluft über TNV ist die ausreichende oxidative Umsetzung der Substanzen bei Volllast = max. Durchsatz. Der geringere Abluftvolumenstrom wird durch den Umluftanteil ergänzt, gleich eine Erhöhung des Reingasvolumenstroms im Bereich der Umluftrekuperatoren. Damit wird die im Reingas enthaltene Wärme im System gehalten und wird die Effizienz des Trocknungssystems weiter erhöht. Die Zusatzwärmequelle stellt nur so viel Wärmeenergie zur Verfügung, wie benötigt wird.

Nach der Erfindung ist ermöglicht, dass der Betrieb der Zusatzwärmequelle anhand der Temperaturverhältnisse im letzten Umluftrekuperator geregelt wird. Der letzte Umluftrekuperator wird zuletzt vom Reingas beaufschlagt. Wenn festgestellt wird, dass die Temperatur in diesem letzten Umluftrekuperator unter einen festgelegten Wert sinkt, wird die Zusatzwärmequelle in Gang gesetzt, da sie anhand der Temperaturverhältnisse in diesem Umluftrekuperator-Kreislauf gesteuert wird.

Die Zusatzwärmequelle ist vorzugsweise ein Zusatzbrenner, der mit dem gleichen Brennstoff wie die thermische Nachverbrennung betrieben werden kann. Der Zusatzbrenner wird der Reingasleitung zugeordnet, so dass er auf das Reingas einwirken kann, bevor dieses den ersten Umluftrekuperator erreicht.

Schließlich ist dem letzten Umluftrekuperator eine verschließbare Bypassleitung zugeordnet.

Ein Ausführungsbeispiel der erfindungsgemäßen Vorrichtung ist in der Zeichnung schematisch dargestellt.

Der Trockner 1 hat eine Eintrittschleuse 2, eine Aufheizzone 3, eine Haltezone 4 und eine Austrittsschleuse 5. Der Pfeil 6 symbolisiert das Einbringen der Trocknungsgüter, zum Beispiel Karossen, die sich auf SKIDs befinden. Der Pfeil 7 symbolisiert den Eintrag der Lösungsmittel, die mit den Farbbeschichtungen der Trocknungsgüter in den Trockner eingebracht werden. Der Pfeil 8 symbolisiert die den Trockner verlassenden Trocknungsgüter und SKIDs. Die thermische Nachverbrennungsanlage TNV ist mit 9 bezeichnet. 10 bis 13 sind Umluft-Rekuperatoren. 13a ist ein Abluftrekuperator und 15 ist ein Frischluftrekuperator. Mit 21 ist ein Abluftkamin bezeichnet. Die Pfeile 22 bezeichnen die Zuführung von Frischluft aus der Umgebung. Die Abluftleitungen sind mit 18 und die Umluftleitungen sind mit 17 bezeichnet.
Die dem Trockner 1 über die Abluftleitungen 18 entnommene Abluft (Rohgas) wird über eine Ventilatoreinheit 19 und den Abluftrekuperator 13 der TNV 9 zugeführt und dort dem Oxidationsvorgang unterworfen. Die durch die Umwandlung gesäuberte Abluft verlässt die TNV 9 als Reingas in der Reingasleitung 20. Das Reingas wird zunächst durch den Abluftrekuperator 13a, dann durch die Umluftrekuperatoren 10 bis 13 geführt und durchströmt schließlich den Frischluftrekuperator 15, worauf es über den Abluftkamin 21 in die Atmosphäre austritt.

In die Reingasleitung 20 sind Klappen 26 eingesetzt. Sie korrespondieren mit Klappen 25 in Umleitungen 27 der Reingasleitung 20. In der Umleitung 27 ist jeweils ein Umluftrekuperator 10 bis 13 eingesetzt, dem letzten Umluftrekuperator 13 ist eine Bypassleitung 16 mit einer entsprechenden Klappe 26 zugeordnet.

Die Klappen 25 und 26 stellen einen geregelten Durchfluss des Reingases und Umluft durch die Umluftrekuperatoren 10 bis 13 her. Eine Regelung der Umluft und des Reingases wird dann nicht weiter vorgenommen, vielmehr wird die Temperatur des Reingases und Umluft geregelt. Dazu dient der Zusatzbrenner 14, der über ein Leitungsstück 22 auf die Reingasleitung 20 einwirkt. Der Zusatzbrenner 14 wird über eine Steuerleitung 23 betrieben, diese ist mit einem Temperatursensor 24 im letzten Umluftrekuperator-Kreislauf verknüpft.

Die Reingasleitung 20 ist vor Eintritt in den letzten Umluftrekuperator 13 mit einer Rückführleitung 25 verbunden. Die Rückführleitung 25 führt in den Bereich des Zusatzbrenners 14 zurück, sie ist dort an das Leitungsstück 22 angeknüpft. In die Rückführleitung 25 ist ein Ventilator 27 sowie eine Verschlussklappe 28 eingesetzt.

Weitere Ventilatoren sind noch in die Umluftleitungen 17 sowie die Frischluftleitung eingesetzt.

## Patentansprüche

1. Vorrichtung zur effizienten Nutzung der Heißluft-Ströme in einem Trockner-System für Trocknungsgüter, insbesondere für eine Fahrzeug-Lackieranlage, umfassend einen Trockner (1), dessen Abluft in einer thermischen Nachverbrennungsanlage (9) erhitzt wird und als Reingas Umluftrekuperatoren (10-13) und wenigstens einem Frischluftrekuperator (15) zuführbar ist, wobei sie zumindest eine Zusatzwärmequelle (14) für das Reingas aufweist
**dadurch gekennzeichnet, dass** sie ein Umluftsystem mit zumindest einer parallel zur Reingasleitung (20) geführten Rückführleitung (25), die an die Reingasleitung (20) im Bereich des letzten Umluftrekuperators (13) und im Bereich der Zusatzwärmequelle angeschlossen ist, aufweist.

2. Vorrichtung nach Anspruch1, **dadurch gekennzeichnet, dass** die Zusatzwärmequelle ein Zusatzbrenner (14) ist.

3. Vorrichtung nach Anspruch 1 oder 2, **dadurch gekennzeichnet, dass** die Zusatzwärmequelle der Reingasleitung (20) vor dem ersten Umluftrekuperator (10) zugeordnet ist.

4. Vorrichtung nach einem der Ansprüche 1 bis 3, **dadurch gekennzeichnet, dass** in der Rückführleitung (25) zumindest ein Ventilator (27) angeordnet ist.

5. Vorrichtung nach Anspruch 4, **dadurch gekennzeichnet, dass** in der Rückführleitung (25) zumindest ein Verschlusselement (28) für die durch die Rückfeitung (25) geführte Medien angeordnet ist.

## Claims

1. A device for efficiently using the hot air flows in a drier system for goods to be dried, in particular for a vehicle painting system, comprising a drier (1), the waste air of which is heated in a thermal postcombustion installation (9) and can be fed in the form of a pure gas to recirculated-air recuperators (10-13) and to at least one fresh-air recuperator (15), wherein it comprises at least one auxiliary heat source (14) for the pure gas,
**characterized in that** it comprises an air recirculating system having at least one return line (25), which is guided parallel to the pure gas line (20) and is connected to the pure gas line (20) in the area of the last recirculated-air recuperator (13) and in the area of the auxiliary heat source.

2. The device according to claim 1, **characterized in that** the auxiliary heat source is an auxiliary burner (14).

3. The device according to claim 1 or 2, **characterized in that** the auxiliary heat source is assigned to the pure gas line (20) before the first recirculated-air recuperator (10).

4. The device according to one of claims 1 to 3, **characterized in that** at least one ventilator (27) is arranged in the return line (25).

5. The device according to claim 4, **characterized in that** at least one sealing element (28) is arranged in the return line (25) for the media that are guided through the return line (25).

## Revendications

1. Dispositif pour l'utilisation efficace des flux d'air chaud dans un système de séchage pour des matériaux de séchage, en particulier pour une installation de peinture de véhicules, comprenant un séchoir (1) dont l'air d'échappement est chauffé dans une installation de postcombustion thermique (9) et peut être amené en tant que gaz purifié à des récupérateurs d'air ambiant (10-13) ou à au moins un récupérateur d'air frais (15), dans lequel il présente au moins une source de chaleur supplémentaire (14) pour le gaz purifié,
**caractérisé en ce qu'**il présente un système de circulation d'air avec au moins une conduite de retour (25) menée parallèlement à la conduite de gaz purifié (20), laquelle est raccordée à la conduite de gaz purifié (20) dans la zone du dernier récupérateur d'air ambiant (13) et dans la zone de la source de chaleur supplémentaire.

2. Dispositif selon la revendication 1, **caractérisé en ce que** la source de chaleur supplémentaire est un brûleur supplémentaire (14).

3. Dispositif selon la revendication 1 ou 2, **caractérisé en ce que** la source de chaleur supplémentaire de la conduite de gaz purifié (20) est associée au premier récupérateur d'air ambiant (10).

4. Dispositif selon l'une des revendications 1 à 3, **caractérisé en ce qu'**au moins un ventilateur (27) est disposé dans la conduite de retour (25).

5. Dispositif selon la revendication 4, **caractérisé en ce qu'**au moins un élément de fermeture (28) pour les milieux circulant à travers la conduite de retour (25) est disposé dans la conduite de retour (25).
